# EUROPÄISCHE PATENTSCHRIFT

(11) **EP 3 933 161 B1**
(45) Veröffentlichungstag und Bekanntmachung des Hinweises auf die Patenterteilung: **26.03.2025**
(21) Anmeldenummer: 21183158.1
(22) Anmeldetag: 01.07.2021
(51) Int. Cl.: E06B 3/90, E05D 15/02, E05F 15/608, E05F 15/73, G08B 5/36, G08B 7/06

(54) **KARUSSELLTÜR MIT LICHTSIGNALFUNKTION**
REVOLVING DOOR WITH LIGHT SIGNAL FUNCTION
PORTE TOURNANTE COMPRENANT UNE FONCTION DE SIGNAL LUMINEUX

(30) Priorität: 01.07.2020 DE 102020117345
(43) Veröffentlichungstag der Anmeldung: 05.01.2022
(73) Patentinhaber: dormakaba Deutschland GmbH, 58256 Ennepetal (DE)
(72) Erfinder: Wulbrandt, Tim, Lüdinghausen (DE); Fabri, Daniel, Schwerte (DE); Yiqun, Sun, Shangai (CN); Ping Ooi, Boon, Singapur (SG); Scheu Gen. Mecker, Michael, Rösrath (DE)
(74) Vertreter: Balder IP Law, S.L.

(56) Entgegenhaltungen:
- EP-A1- 3 034 759
- CN-A- 107 401 345
- DE-A1- 102005 004 505
- US-A1- 2008 244 978

## Beschreibung

Die Erfindung betrifft eine Karusselltür für eine Gebäudeinstallation, aufweisend sich gegenüberstehende Trommelwände und einen Deckenkörper mit einer Stirnkante, wobei zwischen den Trommelwänden ein mehrere Flügelelemente aufweisendes Drehkreuz drehbar angeordnet ist, und wobei die Trommelwände und die Stirnkante gemeinsam mit einem für einen Benutzer begehbaren Türboden Randbereiche einer Eintrittsöffnung zum Betreten der Karusselltür durch den Benutzer bilden. Ferner betrifft die Erfindung ein Verfahren zum Betrieb einer solchen Karusselltür.

### STAND DER TECHNIK

Aus dem Stand der Technik allgemein bekannt sind beleuchtete Karusselltüren mit einer Signalanzeige für Störungen oder für einen Sonderbetrieb, wie etwa ein Brandfall.

Die EP 2 754 821 A2 offenbart beispielsweise eine Karusselltür mit einem Leuchtring, der um den deckenseitigen Motor herum angeordnet ist. Eine ähnliche Beleuchtungseinrichtung offenbart die EP 3 034 759 A1. Den Beleuchtungseinrichtungen der Karusselltüren ist gemein, dass diese lediglich eine einfache Funktion zur Illumination des begehbaren Bereiches der Karusselltür erfüllen, ohne eine weitere Signalfunktion bereitzustellen. Ferner sind aus CN 107 401 345 A und DE 10 2005 004505 A1 Vorrichtungen mit Lichtsignalen bekannt.

Allerdings ist es wünschenswert, einem Begeher beim Betreten des begehbaren Bereiches weitere Informationen bereitzustellen, die der Begeher ohne erhöhe Aufmerksamkeit erfassen und intuitiv verstehen kann. Insbesondere im Brandfall, wenn Rauch die Sicht erschwert oder gar verhindert, ist es wünschenswert, den Bereich einer Karusselltür schnellstmöglich für einen Begeher erfassbar zu machen, der tatsächlich passierbar ist, insbesondere ohne dass die Drehbewegung des Drehkreuzes sich verlangsamt oder stoppt.

Ein weiterer wichtiger Aspekt zur Verbesserung einer Karusselltür ist darin zu sehen, dass durch die positive Beeinflussung des Begehverhaltens der Personenfluss verbessert werden kann, so dass effektiv mehr Personen störungsfrei durch die Karusselltür in ein Gebäude hinein oder aus diesem heraus gelangen können. Zusätzlich schont ein gleichmäßigeres Laufverhalten der Karusselltür ohne häufiges Verlangsamen und Beschleunigen und ohne Not-Stopps die Antriebs- und Lagerkomponenten und sorgt für eine längere Lebensdauer.

Nicht zuletzt besteht für Personen, die gegebenenfalls wegen der Rauchgase in der Orientierung und Bewegungsfähigkeit eingeschränkt sind, die Gefahr einer Kollision mit und/oder die Gefahr eines Einklemmens zwischen Elementen der Karusselltür, was vermeiden werden muss. Mithin soll insofern der Begehkomfort der Karusselltür ebenso verbessert werden wie auch die Begehsicherheit in Gefahrensituationen.

### OFFENBARUNG DER ERFINDUNG

Es ist daher die Aufgabe der vorliegenden Erfindung, den vorgenannten Nachteilen zu begegnen und eine Karusselltür zu schaffen, die einen höheren Begehkomfort bietet und ferner die Begehsicherheit in Gefahrensituationen verbessert.

Diese Aufgabe wird ausgehend von einer Karusselltür gemäß dem Oberbegriff der unabhängigen Ansprüche in Verbindung mit den jeweils kennzeichnenden Merkmalen gelöst. Vorteilhafte Weiterbildungen der Erfindung sind in den abhängigen Ansprüchen angegeben.

Die Erfindung schließt die technische Lehre ein, dass eine Karusselltür für die Gebäudeinstallation zwei sich gegenüberstehende Trommelwände aufweist, zwischen denen ein mehrere Flügelelemente aufweisendes Drehkreuz als Bestandteil der Karusselltür drehbar angeordnet ist. Die Karusselltür umfasst insofern das Drehkreuz und gegebenenfalls auch einen Türboden. Die Karusselltür kann folglich bauartbedingt einen für einen Benutzer begehbaren Türboden aufweisen. Alternativ ist die Karusselltür, aufweisend die Trommelwände, das Drehkreuz und der Deckenkörper, auf einem solchen begehbaren und bauseits bereits vorhandenen Türboden aufgebaut, den die Flügelelemente bei Rotation des Drehkreuzes überstreifen. Damit kann der Türboden optionaler Bestandteil der Karusselltür sein, dieser kann jedoch auch einen bauseitigen Boden bilden, auf dem die Karusselltür mit ihren Bestandteilen aufgesetzt wird. Trommelwände, die Stirnkante und der Deckenkörper bilden damit Randbereiche einer Eintrittsöffnung zum Betreten der Karusselltür durch den Benutzer, wobei der Türboden Bestandteil der Eintrittsöffnung ist, aber nicht zwingend Bestandteil der Karusselltür sein muss. Anders ausgedrückt, bilden die Trommelwände und die Stirnkante gemeinsam mit dem für einen Benutzer begehbaren Türboden zumindest in Einbaulage Randbereiche einer Eintrittsöffnung zum Betreten der Karusselltür durch den Benutzer.

Die Karusselltür weist erfindungsgemäß wenigstens ein Leuchtmittel auf, das an wenigstens einem Randbereich der Eintrittsöffnung und/oder an einer Hauptschließkante zumindest eines der Flügelelemente zur Bildung einer Lichtsignalfunktion angeordnet ist. Das Leuchtmittel ist im Rahmen der Erfindung mittels eines oder mehrerer, in einer bestimmten Weise angeordneter Leuchtelemente wie LEDs, OLEDs, Lichtbänder oder Lichtschläuche gebildet, wobei auch optische Elemente vorgesehen sein können, die die Lichtemission des bzw. der Leuchtelemente verändern, z. B. Diffusorfolien, Lichtleiter, optische Umlenkelemente wie Prismen oder Spiegel und dergleichen.

Dies ermöglicht insbesondere im Fall von Rauch, beispielsweise Personen erkennbar zu machen, wo der Durchgang durch die Karusselltür zu finden ist. Auch kann eine Begehungsrichtung beispielsweise in Form eines Lauflichts oder ein Alarm signalisiert werden. Und da der Durchgang optisch immer von den die Karusselltür begehenden Personen optisch mit erfasst wird, ist davon auszugehen, dass diese Personen die Lichtsignalfunktion mit sehr hoher Wahrscheinlichkeit auch registrieren, selbst wenn sie in ihrer Wahrnehmung eingeschränkt sind.

Das wenigstens eine Leuchtmittel weist vorzugsweise eine längliche Erstreckung auf und bildet bei Betrieb ein Lichtband. Solch ein Lichtband hat den Vorteil, einen Bereich wie den Durchgangsbereich zum Drehkreuz über leuchtende Linienemitter in Gestalt eines Leuchtrahmens deutlich machen zu können.

Für die lichttechnische Verdeutlichung des Durchgangsbereiches zwischen den Trommelwänden, aber vor und bzw. hinter einem sich bewegenden Flügelelement ist das Leuchtmittel zur Emission von wenigstens zwei verschiedenen Lichtfarben, insbesondere von roter und grüner Farbe, ausgebildet. Dies ermöglicht, Personen beispielsweise darzustellen, inwieweit der Durchgangsbereich bei einem sich bewegenden Flügelelement noch ausreichend groß ist, hindurchzutreten (grüne Farbe) oder aufgrund der Schwenkbewegung des Flügelelementes bereits zu klein ist (rote Farbe).

**In** diesem Zusammenhang muss erwähnt werden, dass auch nur eine Farbe ausreichend sein kann, wenn z.B. nur dann ein rotes Signal angezeigt wird, wenn der Durchgang nicht stattfinden soll. Alternativ wäre auch ein ausschließlich grünes Lichtsignal denkbar, das darauf hinweist, dass die Begehungsöffnung beispielsweise noch groß genug ist.

An den Trommelwänden ist insbesondere an einer Hinterkante und/oder an einer Gegenschließkante, die seitliche Randbereiche der Eintrittsöffnung bilden, ebenfalls wenigstens ein Leuchtmittel angeordnet. Diese somit feststehenden Leuchtmittel können beispielsweise die Begrenzung des jeweiligen Durchgangsbereichs optisch begrenzen, was der Erfassbarkeit für den Begeher zugutekommt.

Wiederum zusätzlich oder alternativ kann das Leuchtmittel über seiner länglichen Erstreckung wenigstens abschnittsweise zur Emission von Licht mit unterschiedlicher Farbe ausgebildet sein. Dies ermöglicht, als Beispiel, das Leuchtmittel im Bereich der linken Hälfte des Durchgangsbereichs zwischen den Trommelwänden rot leuchten zu lassen und die rechte Hälfte grün leuchten zu lassen. Dies zeigt den Personen, welcher Bereich zum Passieren der Karusselltür momentan vorgesehen oder geeignet ist. Tritt der Begeher in den Bereich ein, der mit grünem Licht wenigstens teilweise begrenzt ist, so kann das Drehkreuz ungehindert weiter drehen. Der rote Bereich deutet dabei den Bereich an, bei dem das Drehkreuz die Drehbewegung bei absichtlichem Begehen verlangsamt, diese stoppt oder es kommt sogar zu einer Kollision mit dem Flügel oder beispielsweise mit der Hauptschließkante.

Dabei kann eine Farbgrenze zwischen den Abschnitten des Lichtes mit verschiedenen Farben über der Längserstreckung des Leuchtmittels erzeugbar sein, die über einer Längserstreckung des Leuchtmittels positionsveränderlich ist. Dies ermöglicht hinsichtlich des vorgenannten Beispiels, einem Begeher den jeweiligen Bereich des Durchgangsbereiches in Abhängigkeit seiner Durchgangsbreite entweder vor oder bei sich weiter bewegendem Flügelelement hinter diesem abbilden zu können. Der Rand oder Rahmen des nicht mehr begehbaren Bereiches kann dann beispielsweise von grüner Farbe in rote Farbe wechseln.

Bei allen vorgenannten Karusselltüren kann wenigstens ein Sensor zur Schließkantenüberwachung eingerichtet sein. Das wenigstens eine Leuchtmittel ist in Abhängigkeit eines Sensorsignals des Sensors zur Schließkantenüberwachung betreibbar ausgebildet. Solange keine Gefahr droht, leuchtete dieses Leuchtmittel beispielsweise grün oder gar nicht. Gelangt jemand in den Gefahrenbereich, kann dieses Leuchtmittel aktiviert werden, exemplarisch in rot leuchten oder gar blinken, auch bereits bevor das Drehkreuz die Drehbewegung verlangsamt oder stoppt.

Alternativ oder zusätzlich kann wenigstens ein Sensor zur Personenerkennung eingerichtet sein. Dabei ist das wenigstens eine Leuchtmittel in Abhängigkeit eines Sensorsignals des Sensors zur Personenerkennung betreibbar ausgebildet. Personenerkennung kann die Identifizierung hinsichtlich der Berechtigung, die Karusselltür passieren zu dürfen, und/oder die Erkennung, wenn sich eine Person der Karusselltür nähert, beinhalten. Im erstgenannten Fall kann das wenigstens eine Leuchtmittel grün leuchten, wenn die erkannte Person die Karusselltür passieren darf. Im zweitgenannten Fall kann das wenigstens eine Leuchtmittel grün leuchten, wenn die erkannte Person die Karusselltür sicher betreten kann, und sonst beispielsweise dunkel sein.

Wiederum alternativ oder zusätzlich kann das wenigstens eine Leuchtmittel in Abhängigkeit von der Position eines sich im Durchgangsbereich zwischen den Trommelwänden (= Eintrittsöffnung) befindlichen Drehkreuz-Flügelelementes in der Eintrittsöffnung betreibbar ausgebildet sein. Nähert sich dieser Flügel beispielsweise einer Trommelwand, kann dieses Leuchtmittel rot blinkend angesteuert werden um anzuzeigen, dass der Bereich zwischen diesem Flügel und der nächstliegenden Trommelwand nicht mehr begangen werden darf.

Die Erfindung schließt zudem ein Verfahren zum Betrieb einer der vorgenannten Karusselltüren vor. Dabei ist eine Steuerung vorgesehen, mittels der das wenigstens eine Leuchtmittel so betrieben wird, dass bei rotierendem Drehkreuz mittels des Leuchtmittels dem Benutzer der Karusselltür ein begehbarer Bereich innerhalb der Eintrittsöffnung optisch angezeigt wird, wenn dieser die Eintrittsöffnung betritt. Dies ermöglicht der Person zu vermeiden, den gefährlichen Bereichen der Karusselltür zu nahe zu kommen und damit unbeabsichtigt die Karusselltür abzubremsen oder gar zum Stillstand zu bringen. Dies dient dem kontinuierlichen Betrieb der Karusselltür und damit der Betriebssicherheit.

Dabei wird der begehbare Bereich vorzugsweise mittels verschiedener Ein- und Ausschaltmodi und/oder mittels Lichtfahren des wenigstens einen Leuchtmittels, insbesondere mit einer roten und einer grünen Lichtfarbe, angezeigt. Grün kann verwendet werden, um zu signalisieren, dass der begehbare Bereich sicher begangen werden kann, wobei sicher bedeutet, dass keine Gefahr besteht und/oder keine Sicherheitsschaltung eine Sicherheitsfunktion wie das Abbremsen des Drehkreuzes auslöst.

Die Eintrittsöffnung wird beim Rotieren des Drehkreuzes in einen sich kontinuierlich verkleinernden Flügelvorderbereich und einen sich kontinuierlich vergrößernden Flügelhinterbereich des sich jeweils in der Eintrittsöffnung befindlichen Flügelelementes aufgeteilt. Mittels der erfindungsgemäßen Steuerung wird das wenigstens eine Leuchtmittel in Abhängigkeit der Größe des Flügelvorderbereiches und/oder des Flügelhinterbereiches zeitlich und/oder farblich veränderlich angesteuert, um einem Benutzer einen geeigneten Eintrittsbereich anzuzeigen. Damit kann signalisiert werden, ob der Bereich links- oder rechtsseitig dieses Flügelelements momentan als geeigneter Eingangsbereich besser betreten werden sollte.

Dabei kann bzw. können das oder die Leuchtmittel, das bzw. die den geeigneten Eintrittsbereich anzeigen, mit grünem Licht betrieben werden, und das oder die Leuchtmittel, die einen ungeeigneten Eintrittsbereich anzeigen, mit rotem Licht betrieben werden. Dies ist eine besonders einfach verständliche Signalisierung hinsichtlich der zwei Eintritts-Teilbereiche rechts und links vom betreffenden Flügelelement.

Bei jedem der vorgenannten Verfahren kann zur Anzeige eines geeigneten oder ungeeigneten Eintritts-Teilbereiches ein mit einer länglichen Erstreckung ausgebildetes Leuchtmittel auf einer ersten Länge eine erste Lichtfarbe, insbesondere rot oder grün, und auf einer zweiten Länge eine zweite Lichtfarbe, insbesondere wiederum rot oder grün, betrieben werden. Dabei ist die Position des Übergangs zwischen der ersten Lichtfarbe und der zweiten Lichtfarbe ortsveränderlich. Dies ermöglicht, das Vergrößern bzw. Verkleinern des jeweiligen Eintritts-Teilbereichs optisch abzubilden, beispielsweise kann die Position des Übergangs der Lichtfarbe mit der Position der Schließkante am sich drehenden Flügelelement mitwandern. Insbesondere im Brandfall, wenn Rauch die Sicht erschwert, ist dies für den Fluchtfall vorgesehen, sodass sich die Sicherheit im Notfallbetrieb verbessert.

Dabei kann das wenigstens eine sich insbesondere länglich erstreckende Leuchtmittel auf dem Türboden oder an einer oberseitigen Stirnkante der Karusselltür angeordnet sein. Die Position des Übergangs zwischen der ersten Lichtfarbe und der zweiten Lichtfarbe des länglich ausgebildeten Leuchtmittels korrespondiert mit der Position, mit der das Flügelelement beim Rotieren des Drehkreuzes den Türboden vorzugsweise mit seiner Hauptschließkante überstreift bzw. an oder unter der Stirnkante entlang bewegt wird. Damit wird leicht erkennbar signalisiert, wo die Eintritts-Teilbereiche der Karusselltür momentan vorhanden sind. Dies erleichtert insbesondere im Brandfall die Identifizierung des sonst möglicherweise nicht erkennbaren Flügelelements, was Kollisionen vermeiden hilft. Dabei muss das Korrespondieren nicht bedeuten, dass es exakt die gleiche Position haben muss, und ggf. wäre es sinnvoll, die Position des Übergangs der Lichtfarbe ein Stück vor oder hinter das Flügelelement zu versetzen.

Damit wird die Aufgabe ferner auch durch das Verfahren gemäß dem unabhängigen Anspruch 10 gelöst. Vorteilhafte Weiterbildungen der Karusselltür und des Verfahrens sind in der Beschreibung und in den Figuren angegeben. Merkmale und Details, die in Zusammenhang mit dem erfindungsgemäßen Verfahren beschrieben sind, gelten dabei auch in Zusammenhang mit der erfindungsgemäßen Karusselltür und umgekehrt.

### BEVORZUGTES AUSFÜHRUNGSBEISPIEL DER ERFINDUNG

Weitere, die Erfindung verbessernde Maßnahmen werden nachstehend gemeinsam mit der Beschreibung bevorzugter Ausführungsbeispiele der Erfindung anhand der Figuren näher dargestellt. Es zeigt:
- Figur 1a und 1b: eine Karusselltür gemäß einem ersten Ausführungsbeispiel der Erfindung in zwei Betriebsstellungen,
- Figur 2a und 2b: eine Karusselltür gemäß einem zweiten Ausführungsbeispiel der Erfindung in zwei Betriebsstellungen,
- Figur 3a und 3b: eine Karusselltür gemäß einem dritten Ausführungsbeispiel der Erfindung in zwei Betriebsstellungen,
- Figur 4: eine Karusselltür gemäß einem vierten Ausführungsbeispiel der Erfindung und
- Figur 5: eine Karusselltür gemäß einem fünften Ausführungsbeispiel der Erfindung.

Die Figuren 1a und 1b zeigen eine Karusselltür 100 gemäß einem ersten Ausführungsbeispiel der Erfindung und in je einer Betriebsstellung. Die Karusselltür 100 ist im Wesentlichen in herkömmlicher Weise aufgebaut und umfasst zwei Trommelwände 10 mit einem Drehkreuz 12, das im gezeigten Beispiel vier Flügelelemente 11 umfasst. Die Trommelwände 10 schließen bekanntermaßen einen zu zwei Seiten hin offenen Durchgangsbereich ein.

Mittels des durch die Eintrittsöffnung 15 hindurch schwenkenden Flügelelementes 11 des Drehkreuzes 12 werden im Durchgangsbereich ein vorderer und ein hinterer Abschnitt der Eintrittsöffnung 15 in Bezug auf das Flügelelement 11 definiert.

Im Folgenden wird immer auf das horizontal durch die Eintrittsöffnung 15 schwenkende Flügelelement 11 Bezug genommen. Daher betrifft das Bezugszeichen 17 eine Hauptschließkante dieses Flügelelements 11. Vorausgesetzt, das Drehkreuz 12 dreht dieses Flügelelement 11 im Eingangsbereich 15 nach rechts, teilt dieses Flügelelement 11 den Eingangsbereich 15 in einen Flügelvorderbereich 14.1 zwischen einer dem Flügelelement 11 zugewandten Gegenschließkante 19 der rechten Trommelwand 10 und dem Flügelelement 11, der sich beim Drehen des Drehkreuzes 12 von einer maximalen Durchgangsbreite nach und nach verkleinert, und einen Flügelhinterbereich 14.2 zwischen einer dem Flügelelement 11 zugewandten Hinterkante 18 der linken Trommelwand 10 und dem Flügelelement 11, der sich beim Drehen des Drehkreuzes 12 nach und nach wieder bis zur maximalen Durchgangsbreite vergrößert.

Die Karusselltür 100 weist oberhalb des Drehkreuzes 12 einen deckenseitigen Abschluss in der Form einer Oberdecke auf. Die Oberdecke hat zumindest eine Stirnkante 14, in bzw. an der eine Steuerung 23 und Sensoren 21 zur Schließkantenüberwachung und Sensoren 22 zur Personenerkennung angeordnet sind. Die Steuerung 23 kann auch an einem beliebigen anderen Ort vorgehalten sein, z.B. in einer externen Bediensäule oder einem externen Schaltschrank, was den Vorteil der besseren Zugänglichkeit mit sich bringt.

Der Sensor 21 ist eingerichtet, Hindernisse bzw. Personen oder Gegenstände wir Rollkoffer oder dergleichen zu detektieren, wenn diese sich zu nahe der Gegenschließkante 19 der rechten Trommelwand 10 befinden.

Die Sensoren 22, 22 dienen im einfachsten Fall dem Detektieren des Vorhandenseins von Personen und vorzugsweise von Tieren und/oder Gegenständen, um gegebenenfalls den Antrieb der Karusselltür 100 zu aktivieren.

Im gezeigten Ausführungsbeispiel ist entlang der Gegenschließkante 19 ein Leuchtmittel 16 angeordnet. Das Leuchtmittel 16 ist eingerichtet, in zwei Farben zu leuchten, und zwar exemplarisch in grün oder rot. Die Steuerung 23 steuert das Leuchtmittel 16 an, grün zu leuchten, solange das Flügelelement 11 noch weit genug von der Gegenschließkante 19 entfernt ist (Figur 1a). Kommt das Flügelelement 11 mit seiner Hauptschließkante 17 der Gegenschließkante 19 zu nahe, wechselt die Leuchtfarbe zu rot, um zu signalisieren, dass der Flügelvorderbereich 14.1 so klein geworden ist, dass er nicht mehr ohne Gefahr betreten werden kann, wie in Figur 1b gezeigt. Wird ein Abstand unterschritten, ab dem Einklemmgefahr besteht, blinkt das Leuchtmittel 16 vorzugsweise rot. Hat das Flügelelement 11 die Gegenschließkante 19 erreicht, besteht folglich keine Einklemmgefahr mehr, und das Leuchtmittel 16 wird abgeschaltet oder für das nachfolgende Flügelelement 11 auf grün umgeschaltet, sodass sich der ganze Vorgang wiederholt.

Die Figuren 2a und 2b zeigen eine Karusselltür 100 gemäß einem zweiten Ausführungsbeispiel der Erfindung ebenfalls in je einer Betriebsstellung. Die Betriebsstellungen entsprechen denen von Figur 1a (Flügelelement 11 weit genug von der Gegenschließkante 19 entfernt) und von Figur 1b (Flügelelement 11 zu nahe der Gegenschließkante 19).

In diesem Ausführungsbeispiel weist nicht nur die Gegenschließkante 19 sondern auch die Hauptschließkante 17 jedes Flügelelements 11 ein Leuchtmittel 16 auf. Die Steuerung 23 steuert dabei vorzugsweise jeweils die Leuchtmittel 16 an den Flügelelementen 11 an, die sich innerhalb einer jeweiligen Eintrittsöffnung 15 befinden.

Gemäß Figur 2a vergrößert das vordere Flügelelement 11 nach und nach den Flügelhinterbereich 14.2 und verkleinert zugleich den Flügelvorderbereich 14.1. Solange der Abstand der Hauptschließkante 17 dieses Flügelelements 11 zur Hinterkante 18 der linken Trommelwand 10 so gering ist, dass der Flügelhinterbereich 14.2 nicht sicher betreten werden kann, ohne beispielsweise eine Sicherheitsreaktion der Karusselltür 100 auszulösen, leuchtet das Leuchtmittel 16 an diesem Flügelelement 11 gelb, beispielhaft dargestellt mit einer Kreuzschraffur des Leuchtmittels 16 an der Hauptschließkante 17. Da der Abstand dieser Hauptschließkante 17 zur Gegenschließkante 19 der rechten Trommelwand 10 ausreichend groß ist, also der Flügelvorderbereich 14.1 problemlos betreten werden kann, leuchtet das Leuchtmittel 16 an dieser Gegenschließkante 19 grün, beispielhaft dargestellt mit einer Rechtsschraffur des Leuchtmittels 16.

E ist auch denkbar, dass das Leuchtmittel 16 an der Stirnseite des Flügelelementes 11 dauerhaft oder zumindest immer dann leuchtet, wenn es sich im Durchgangsbereich befindet, gelb, und auch so kann eine Kollision von Begeher und Flügelelement 11 verhindert werden, sodass nicht eine periodische Umschaltung vorgesehen wird, um einen Begeher nicht zu verwirren.

Ist der Abstand dieser Hauptschließkante 17 zur Hinterkante 18 der linken Trommelwand 10 ausreichend groß geworden, dass der Flügelhinterbereich 14.2 sicher betreten werden kann, und hat dieses Flügelelement 11 die rechte Trommelwand 10 noch nicht erreicht, wechselt die Leuchtfarbe des Leuchtmittels 16 an diesem Flügelelement 11 beispielsweise zu grün. Wird der Abstand dieser Hauptschließkante 17 zur Gegenschließkante 19 der rechten Trommelwand 10 so klein, dass nun der Flügelvorderbereich 14.1 nicht mehr sicher betreten werden kann, wechselt das Leuchtmittel 16 an dieser Gegenschließkante 19 zu rot, wie in Figur 2b dargestellt, siehe Kreuzschraffur bzw. gepunktete Leiste des Leuchtmittels 16.

Wird dieser Abstand so klein, dass Einklemmgefahr besteht, kann vorgesehen sein, beide Leuchtmittel 16 am Flügelelement 11 und an der rechten Trommelwand 10 rot leuchten oder blinken zu lassen. Es ist aber auch denkbar, dass diese Gegenschließkante 19 bei zu geringem Abstand zu gelb wechselt und erst rot leuchtet bzw. blinkt, wenn Einklemmgefahr besteht. Es kann vereinfachend auch bereits ausreichend sein, zu viele Farbwechsel zu meiden, um den Begeher nicht zu verwirren, sodass beispielsweise nur ein grüner Begehbereich angezeigt wird, wenn dieser auch tatsächlich begehbar ist.

Dieser Vorgang wiederholt sich zyklisch für das jeweils nachfolgend in die Eintrittsöffnung 15 bewegte Flügelelement 11. Alternativ ist vorgesehen, dass das Leuchtmittel 16 am Flügelelement 11 dauerhaft gelb leuchtet, um das Vorhandensein des Flügelelements 11 in der Eintrittsöffnung 15 bzw. dessen Bewegung zu signalisieren. Das Leuchtmittel 16 am Flügelelement 11 hat demzufolge reine Hinweisfunktion.

Die Figuren 3a und 3b zeigen jeweils eine Karusselltür 100 gemäß einem dritten Ausführungsbeispiel der Erfindung wiederum in zwei Betriebsstellungen.

Nach diesem Ausführungsbeispiel verfügen die Hinterkante 18 der linken Trommelwand 10 und die Gegenschließkante 19 der rechten Trommelwand 10 jeweils über ein Leuchtmittel 16. Jedes Flügelelement 11 verfügt an seiner hier nicht bezeichneten Hauptschließkante 17 über ein Leuchtelement 16 mit zwei getrennt ansteuerbaren Leuchtabschnitten 16c, 16d, die verschiedenfarbig leuchten können. Vorzugsweise befindet sich auch an der Stirnkante 14 im Bereich ihres dem Drehkreuz 12 zugewandten Außenrand der Oberdecke ein Leuchtmittel 16, das zwei mit verschiedenen Farben zum Leuchten bringbare Abschnitte 16a, 16b variabler Länge parallel zum Boden 13 aufweist.

Das Leuchtmittel 16 der linken Trommelwand 10 und die Leuchtabschnitte 16a, 16c umrahmen den Flügelhinterbereich 14.2 von oben, und das Leuchtmittel 16 der rechten Trommelwand 10 sowie die Leuchtabschnitte 16b, 16d den Flügelvorderbereich 14.1.

Solange der Abstand der Hauptschließkante 17 mit den Leuchtabschnitten 16a, 16b zur Hinterkante 18 der linken Trommelwand 10 so gering ist, dass der Flügelhinterbereich 14.2 nicht sicher betreten werden kann, leuchten das Leuchtmittel 16 der linken Trommelwand 10 und die Leuchtabschnitte 16a, 16c rot. Da der Abstand dieser Hauptschließkante 17 zur Gegenschließkante 19 der rechten Trommelwand 10 ausreichend groß ist, leuchten das Leuchtmittel 16 der rechten Trommelwand 10 und die Leuchtabschnitte 16b, 16d grün.

Ist der Abstand der Hauptschließkante 17 mit den Leuchtabschnitten 16c, 16d zur Hinterkante 18 der linken Trommelwand 10 ausreichend groß geworden, dass der Flügelhinterbereich 14.2 sicher betreten werden kann, und hat dieses Flügelelement 11 die rechte Trommelwand 10 noch nicht erreicht, wechselt die Leuchtfarbe des Leuchtmittels 16 der linken Trommelwand 10 und der Leuchtabschnitte 16a, 16c zu grün, wie in Figur 3b dargestellt. Wird der Abstand dieser Hauptschließkante 17 zur Gegenschließkante 19 der rechten Trommelwand 10 so klein, dass nun der Flügelvorderbereich 14.1 nicht sicher betreten werden kann, wechselt die Leuchtfarbe des Leuchtmittels 16 der rechten Trommelwand 10 und der Leuchtabschnitte 16b, 16d zu rot, wie ebenfalls in Figur 3b dargestellt. Wird dieser Abstand so klein, dass die Drehbewegung des Drehkreuzes verlangsamt oder gestoppt werden muss oder wenn gar Einklemmgefahr besteht, kann vorgesehen sein, das Leuchtmittel 16 der rechten Trommelwand 10 und die Leuchtabschnitte 16b, 16d rot blinken zu lassen. Anstelle des Szenarios rot leuchten und rot blinken kann entsprechend gelb Leuchten und rot Leuchten vorgesehen sein.

Zwischen den Leuchtabschnitten 16a, 16b befindet sich eine Farbgrenze 20, die beispielsweise mittels eines nicht leuchtenden Leuchtelements wie einer LED realisiert sein kann, die insbesondere als Linienemitter ausgeführt ist. Die Farbgrenze 20 kann dabei wandernd mit der Hauptschließkante 17 des sich jeweils in der Eintrittsöffnung 15 befindlichen Flügelelements 11 ausgeführt werden. Um dies zu realisieren, weist das Leuchtmittel 16 an der Stirnkante 14 eine Mehrzahl an Leuchtelementen auf, die von der Steuerung 23 je nach Stellung des Drehkreuzes 12 zum Leuchten in der jeweils vorgesehenen Farbe angesteuert werden.

Figur 4 zeigt eine Karusselltür gemäß einem vierten Ausführungsbeispiel der Erfindung. Im Gegensatz zu Figur 3 fehlen die Leuchtabschnitte 16c, 16d und die Leuchtmittel 16 an den Trommelwänden 10. Die Ansteuerung der Leuchtabschnitte 16a, 16b gleicht vorzugsweise Figur 3.

Figur 5 zeigt eine Karusselltür gemäß einem fünften Ausführungsbeispiel der Erfindung. Im Gegensatz zu Figur 4 sind nicht in oder an der Stirnkante 14 sondern im Türboden 13 Leuchtabschnitte 16a, 16b vorgesehen. Die Ansteuerung der Leuchtabschnitte 16a, 16b gleicht vorzugsweise wiederum dem Verfahren aus Figur 3. Dieses Ausführungsbeispiel hat den Vorteil, dass auch sich beispielsweise aufgrund von Feuer oder Rauch am Boden bewegende Personen die Karusselltür sicher finden und passieren können, wenn diese als Fluchtwegtür vorgesehen ist.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, einschließlich konstruktiver Einzelheiten oder räumlicher Anordnungen, können sowohl für sich als auch in den verschiedensten Kombinationen erfindungswesentlich sein.

Die an den Trommelwänden 10, der Stirnkante 14 und im Boden 13 anordenbaren Leuchtelemente 16 bzw. Leuchtabschnitte 16a, 16b können auch im Bereich der in den Figuren nach hinten weisenden, nicht bezeichneten Eintrittsöffnung der gezeigten Karusselltüren 100 ausgebildet sein.

Die Leuchtabschnitte 16a - 16d und die Leuchtmittel 16 der Ausführungsbeispiele können in jedweder Form einzeln oder miteinander kombiniert vorgesehen ein. Beispielsweise kann die Karusselltür 100 gemäß Figur 3 auch im Boden 13 vorgesehene Leuchtabschnitte 16a, 16b gemäß Figur 5 aufweisen, die beispielsweise aus einer Reihe von LED-Punktemittern oder aus einem Linienemitter bestehen können, beispielsweise aus sog. Leuchtbändern.

Im Ergebnis schafft die Erfindung eine Möglichkeit, die Begehbarkeit einer Karusselltür zu vereinfachen und im Brandfall sicherer zu machen. Als Einsatzorte bieten sich der öffentliche und private Bereich und insbesondere sensible Bereiche wie Altenheime, Krankenhäuser und Kindergärten an. Zudem sind die intuitiv einfach erfassbaren Leuchtszenarien für besonders zu schützende Personen, die mit der Benutzung der Tür nicht vertraut sind, die aufgrund einer Behinderung einen zusätzlichen Schutz brauchen oder die Restrisiken einer Maschine nicht einschätzen können besonders gut geeignet.

Die Farben der Leuchtabschnitte 16a - 16d und der Leuchtmittel 16 sind vorstehend beschrieben und willkürlich durch sich unterscheidende Oberflächen der Leuchtabschnitte 16a - 16d und der Leuchtmittel 16 wie eine links oder rechts gerichtete Schraffuren, Kreuzschraffuren oder durch gepunktete Oberflächen dargestellt, wobei der Oberflächenstruktur der Leuchtabschnitte 16a - 16d und der Leuchtmittel 16 keine feste Farbe zugeordnet sein soll und diese nur zur Unterscheidung dienen.

### Bezugszeichenliste:

- 100: Karusselltür

- 10: Trommelwand
- 11: Flügelelement
- 12: Drehkreuz
- 13: Türboden
- 14: Stirnkante
- 14.1: Flügelvorderbereich
- 14.2: Flügelhinterbereich
- 15: Eintrittsöffnung
- 16: Leuchtmittel
- 16a - d: Leuchtabschnitt
- 17: Hauptschließkante
- 18: Hinterkante
- 19: Gegenschließkante
- 20: Farbgrenze
- 21: Sensor zur Schließkantenüberwachung
- 22: Sensor zur Personenerkennung
- 23: Steuerung

## Patentansprüche

1. Karusselltür (100) für eine Gebäudeinstallation, aufweisend sich gegenüberstehende Trommelwände (10) und einen Deckenkörper mit einer Stirnkante (14), weiterhin aufweisend ein Drehkreuz (12), das zwischen den Trommelwänden (10) drehbar angeordnet ist und mehrere Flügelelemente (11) umfasst, und wobei die Trommelwände (10) und die Stirnkante (14) gemeinsam mit einem für einen Benutzer begehbaren Türboden (13) Randbereiche einer Eintrittsöffnung (15) zum Betreten der Karusselltür (100) durch den Benutzer bilden,
die Karusselltür (100) wenigstens ein Leuchtmittel (16) aufweist, das an wenigstens einem Randbereich der Eintrittsöffnung (15) und/oder an einer Hauptschließkante (17) zumindest eines der Flügelelemente (11) zur Bildung einer Lichtsignalfunktion angeordnet ist, **dadurch gekennzeichnet, dass** bei Rotation des Drehkreuzes (12) die Eintrittsöffnung (15) in einen sich kontinuierlich verkleinernden Flügelvorderbereich (14.1) und einen sich kontinuierlich vergrößernden Flügelhinterbereich (14.2) des Flügelelementes (11) aufgeteilt wird, und dass eine Steuerung (23) zur Ansteuerung des wenigstens eines Beleuchtungselements (16) vorgesehen ist, wobei die Steuerung (23) in Abhängigkeit der Größe des Flügelvorderbereiches (14.1) und/oder des Flügelhinterbereiches (14.2) das wenigstens eine Leuchtmittel (16) zeitlich und/oder farblich veränderlich ansteuert, um einem Benutzer einen geeigneten Eintrittsbereich anzuzeigen.

2. Karusselltür (100) nach Anspruch 1,
**dadurch gekennzeichnet,**
**dass** das wenigstens eine Leuchtmittel (16) eine längliche Erstreckung aufweist und bei Betrieb ein Lichtband oder eine sonstige Lichtreihe oder dergleichen bildet.

3. Karusselltür (100) nach Anspruch 1 oder 2,
**dadurch gekennzeichnet,**
**dass** das Leuchtmittel (16) zur Emission von wenigstens zwei verschiedenen Lichtfarben, insbesondere von roter und grüner Farbe, ausgebildet ist.

4. Karusselltür (100) nach einem der Ansprüche 1 bis 3,
**dadurch gekennzeichnet,**
**dass** die Trommelwände (10) eine Hinterkante (18) und eine Gegenschließkante (19) aufweisen, die seitliche Randbereiche der Eintrittsöffnung (15) bilden, wobei wenigstens ein Leuchtmittel (16) an der Hinterkante (18) und/oder an der Gegenschließkante (19) angeordnet ist.

5. Karusselltür (100) nach einem der vorgenannten Ansprüche,
**dadurch gekennzeichnet,**
**dass** das Leuchtmittel (16) über seiner länglichen Erstreckung wenigstens abschnittsweise zur Emission von Licht mit unterschiedlicher Farbe ausgebildet ist.

6. Karusselltür (100) nach Anspruch 5,
**dadurch gekennzeichnet,**
**dass** das Leuchtmittel (16) so ausgebildet ist, dass eine Farbgrenze (20) zwischen den Abschnitten des Leuchtelements mit verschiedenen Farben über der Längserstreckung des Leuchtmittels (16) erzeugbar ist, wobei die Farbgrenze (20) über die Längserstreckung des Leuchtmittels (16) positionsveränderlich ist.

7. Karusselltür (100) nach einem der vorgenannten Ansprüche,
**dadurch gekennzeichnet,**
**dass** wenigstens ein Sensor (21) zur Schließkantenüberwachung eingerichtet ist, und wobei eine Steuerung (23) vorgesehen ist, mit der das wenigstens eine Leuchtmittel (16) in Abhängigkeit eines Sensorsignals des Sensors (21) zur Schließkantenüberwachung betreibbar ausgebildet ist.

8. Karusselltür (100) nach einem der vorgenannten Ansprüche,
**dadurch gekennzeichnet,**
**dass** wenigstens ein Sensor (22) zur Personenerkennung eingerichtet ist, und wobei eine Steuerung (23) vorgesehen ist, mit der das wenigstens eine Leuchtmittel (16) in Abhängigkeit eines Sensorsignals des Sensors (22) zur Personenerkennung betreibbar ausgebildet ist.

9. Karusselltür (100) nach einem der vorgenannten Ansprüche,
**dadurch gekennzeichnet,**
**dass** das Leuchtmittel (16) mittels der Steuerung (23) in Abhängigkeit von der Position des Flügelelementes (11) in der Eintrittsöffnung (15) betreibbar ausgebildet ist.

10. Verfahren zum Betrieb einer Karusselltür (100) nach einem der vorgenannten Ansprüche,
**dadurch gekennzeichnet,**
**dass** mittels einer Steuerung (23) das wenigstens eine Leuchtmittel (16) so betrieben wird, dass bei rotierendem Drehkreuz (12) mittels des Leuchtmittels (16) dem Benutzer ein begehbarer Bereich innerhalb der Eintrittsöffnung (15) optisch angezeigt wird, wenn dieser die Eintrittsöffnung (15) betritt, und dass die Steuerung in Abhängigkeit von der Größe des Flügelvorderbereiches und/oder des Flügelhinterbereiches das wenigstens eine Leuchtmittel (16) zeitlich und/oder farblich veränderlich ansteuert, um einen Benutzer einen geeigneten Eintrittsbereich anzuzeigen.

11. Verfahren nach Anspruch 10,
**dadurch gekennzeichnet,**
**dass** der begehbare Bereich mittels verschiedener Ein- und Ausschaltmodi und/oder mittels verschiedener Lichtfarben des Leuchtmittels (16), insbesondere mit einer roten und einer grünen Lichtfarbe, angezeigt wird.

12. Verfahren nach Anspruch 11,
**dadurch gekennzeichnet,**
**dass** das oder die Leuchtmittel (16), die den geeigneten Eintrittsbereich anzeigen, mit grünem Licht betrieben werden und dass das oder die Leuchtmittel (16), die einen ungeeigneten Eintrittsbereich anzeigen, mit rotem Licht betrieben werden.

13. Verfahren nach einem der Ansprüche 10 bis 12,
**dadurch gekennzeichnet,**
**dass** zur Anzeige eines geeigneten oder ungeeigneten Eintrittsbereiches ein mit einer länglichen Erstreckung ausgebildetes Leuchtmittel (16) auf einer ersten Länge eine erste Lichtfarbe, insbesondere rot oder grün, und auf einer zweiten Länge eine zweite Lichtfarbe, insbesondere rot oder grün, betrieben wird, wobei die Position des Übergangs zwischen der ersten Lichtfarbe und der zweiten Lichtfarbe ortsveränderlich ist.

14. Verfahren nach Anspruch 13,
**dadurch gekennzeichnet,**
**dass** das Leuchtmittel (16) auf dem Türboden (13) oder an der oberseitigen Stirnkante (14) der Karusselltür (100) angeordnet ist und wobei die Position des Übergangs zwischen der ersten Lichtfarbe und der zweiten Lichtfarbe des länglich ausgebildeten Leuchtmittels (16) mit der Position korrespondiert, mit der das Flügelelement (11) bei Rotation des Drehkreuzes (12) den Türboden (13) überstreift bzw. an oder unter der Stirnkante (14) entlang bewegt wird.

## Claims

1. A revolving door (100) for a building installation, having opposing drum walls (10) and a ceiling body with an end edge (14), further having a turnstile (12) which is rotatably arranged between the drum walls (10) and which comprises a plurality of leaf elements (11), and wherein the drum walls (10) and the end edge (14), together with a door bottom (13), which can be accessed by a user, form edge regions of an entrance opening (15) for the user to enter the revolving door (100), the revolving door (100) has at least one light means (16) which is arranged on at least one edge region of the entrance opening (15) and/or on a main closing edge (17) of at least one of the leaf elements (11) to form a light signal function, **characterised in that**, when the turnstile (12) rotates, the entrance opening (15) is divided into a continuously decreasing leaf front region (14.1) and a continuously increasing leaf rear region (14.2) of the leaf element (11), and **in that** a controller (23) is provided for activating the at least one lighting element (16), wherein the controller (23) activates the at least one light means (16) in a manner that is variable in time and/or colour as a function of the size of the leaf front region (14.1) and/or the leaf rear region (14.2) in order to indicate a suitable entrance region to a user.

2. The revolving door (100) according to claim 1,
**characterised in**
**that** the at least one light means (16) has an elongated extension and forms a light band or other light row or the like during operation.

3. The revolving door (100) according to claim 1 or 2,
**characterised in**
**that** the light means (16) is designed to emit at least two different light colours, in particular red and green colours.

4. The revolving door (100) according to one of claims 1 to 3,
**characterised in**
**that** the drum walls (10) have a rear edge (18) and a counter-closing edge (19), which form lateral edge regions of the entrance opening (15), wherein at least one light means (16) is arranged at the rear edge (18) and/or at the counter-closing edge (19).

5. The revolving door (100) according to one of the preceding claims,
**characterised in**
**that** the light means (16) is designed to emit light of different colours at least in sections along its elongated extension.

6. The revolving door (100) according to claim 5,
**characterised in**
**that** the light means (16) is designed such that a colour boundary (20) can be produced between the sections of the light element with different colours over the longitudinal extension of the light means (16), wherein the colour boundary (20) is variable in position over the longitudinal extension of the light means (16).

7. The revolving door (100) according to one of the preceding claims,
**characterised in**
**that** at least one sensor (21) is configured to monitor closing edges, and wherein a controller (23) is provided with which the at least one light means (16) is designed to be operable as a function of a sensor signal of the sensor (21) to monitor closing edges.

8. The revolving door (100) according to one of the preceding claims,
**characterised in**
**that** at least one sensor (22) is configured to recognise persons, and wherein a controller (23) is provided with which the at least one light means (16) is designed to be operable as a function of a sensor signal of the sensor (22) to recognise persons.

9. The revolving door (100) according to one of the preceding claims,
**characterised in**
**that** the light means (16) is designed to be operable by means of the controller (23) as a function of the position of the leaf element (11) in the entrance opening (15).

10. A method for operating a revolving door (100) according to one of the preceding claims,
**characterised in**
**that** the at least one light means (16) is operated by means of a controller (23) such that, when the turnstile (12) is rotating, an accessible region within the entrance opening (15) is visually indicated to the user by means of the light means (16) when the user enters the entrance opening (15), and in that the controller activates the at least one light means (16) in a manner that is variable in time and/or colour as a function of the size of the leaf front region and/or the leaf rear region in order to indicate a suitable entrance region to a user.

11. The method according to claim 10,
**characterised in**
**that** the accessible region is indicated by means of different switch-on and switch-off modes and/or by means of different light colours of the light means (16), in particular with a red and a green light colour.

12. The method according to claim 11,
**characterised in**
**that** the light means or light means (16), which indicates or indicate the suitable entrance region, is or are operated with green light and in that the light means or light means (16), which indicates or indicate an unsuitable entrance region, is or are operated with red light.

13. The method according to one of claims 10 to 12,
**characterised in**
**that**, in order to indicate a suitable or unsuitable entrance region, a light means (16), which is designed with an elongated extension, is operated with a first light colour, in particular red or green, over a first length and with a second light colour, in particular red or green, over a second length, wherein the position of the transition between the first light colour and the second light colour is variable in location.

14. The method according to claim 13,
**characterised in**
**that** the light means (16) is arranged on the door bottom (13) or on the upper end edge (14) of the revolving door (100), and wherein the position of the transition between the first light colour and the second light colour of the elongated light means (16) corresponds to the position at which the leaf element (11) passes over the door bottom (13) or is moved along or under the end edge (14) when the turnstile (12) rotates.

## Revendications

1. Porte tournante (100) pour une installation de bâtiment, présentant des parois de tambour (10) se faisant face et un corps de plafond comportant un bord frontal (14), présentant en outre un tourniquet (12), qui est agencé de manière rotative entre les parois de tambour (10) et qui comprend plusieurs éléments de vantail (11), et dans laquelle les parois de tambour (10) et le bord frontal (14) forment, conjointement avec un pas de porte (13) praticable par un utilisateur, des zones de bord d'une ouverture d'entrée (15) pour le franchissement de la porte tournante (100) par l'utilisateur,
la porte tournante (100) présente au moins un moyen d'éclairage (16), qui est agencé sur au moins une zone de bord de l'ouverture d'entrée (15) et/ou sur une arête de fermeture principale (17) d'au moins l'un des éléments de vantail (11) pour former une fonction de signal lumineux, **caractérisée en ce que**, lors de la rotation du tourniquet (12), l'ouverture d'entrée (15) est divisée en une zone avant de vantail (14.1) se rétrécissant continuellement et une zone arrière de vantail (14.2) de l'élément de vantail (11) s'agrandissant continuellement, et **en ce qu'**il est prévu une commande (23) pour la commande de l'au moins un élément d'éclairage (16), dans laquelle la commande (23) commande l'au moins un moyen d'éclairage (16) de manière variable dans le temps et/ou en couleur en fonction de la taille de la zone avant de vantail (14.1) et/ou de la zone arrière de vantail (14.2), pour indiquer à un utilisateur une zone d'entrée appropriée.

2. Porte tournante (100) selon la revendication 1,
**caractérisée,**
**en ce que** l'au moins un moyen d'éclairage (16) présente une extension longitudinale et forme, en fonctionnement, une bande lumineuse ou une autre rangée lumineuse ou similaire.

3. Porte tournante (100) selon la revendication 1 ou 2,
**caractérisée,**
**en ce que** le moyen d'éclairage (16) est réalisé pour l'émission d'au moins deux couleurs lumineuses différentes, en particulier de couleur rouge et verte .

4. Porte tournante (100) selon l'une quelconque des revendications 1 à 3,
**caractérisée,**
**en ce que** les parois de tambour (10) présentent une arête arrière (18) et une arête de contre-fermeture (19), qui forment des zones de bord latérales de l'ouverture d'entrée (15), dans laquelle au moins un moyen d'éclairage (16) est agencé sur l'arête arrière (18) et/ou sur l'arête de contre-fermeture (19).

5. Porte tournante (100) selon l'une quelconque des revendications précédentes,
**caractérisée,**
**en ce que** le moyen d'éclairage (16) est réalisé sur son extension longitudinale au moins par sections pour l'émission de lumière de différentes couleurs.

6. Porte tournante (100) selon la revendication 5,
**caractérisée,**
**en ce que** le moyen d'éclairage (16) est réalisé de telle sorte qu'une limite de couleur (20) peut être générée entre les sections de l'élément d'éclairage avec différentes couleurs sur l'extension longitudinale du moyen d'éclairage (16), dans laquelle la limite de couleur (20) est variable en position sur l'étendue longitudinale du moyen d'éclairage (16).

7. Porte tournante (100) selon l'une quelconque des revendications précédentes,
**caractérisée,**
**en ce qu'**au moins un capteur (21) est conçu pour la surveillance d'arête de fermeture, et dans laquelle il est prévu une commande (23), avec laquelle l'au moins un moyen d'éclairage (16) est réalisé de manière à pouvoir fonctionner en fonction d'un signal de capteur du capteur (21) pour la surveillance d'arête de fermeture.

8. Porte tournante (100) selon l'une quelconque des revendications précédentes,
**caractérisée,**
**en ce qu'**au moins un capteur (22) est conçu pour la reconnaissance de personnes, et dans laquelle il est prévu une commande (23), avec laquelle l'au moins un moyen d'éclairage (16) est réalisé de manière à pouvoir fonctionner en fonction d'un signal de capteur du capteur (22) pour la reconnaissance de personnes.

9. Porte tournante (100) selon l'une quelconque des revendications précédentes,
**caractérisée,**
**en ce que** le moyen d'éclairage (16) est réalisé de manière à pouvoir fonctionner au moyen de la commande (23) en fonction de la position de l'élément de vantail (11) dans l'ouverture d'entrée (15).

10. Procédé de fonctionnement d'une porte tournante (100) selon l'une quelconque des revendications précédentes,
**caractérisé,**
**en ce qu'**au moyen d'une commande (23), l'au moins un moyen d'éclairage (16) est amené à fonctionner de telle sorte que, lorsque le tourniquet (12) tourne, une zone praticable à l'intérieur de l'ouverture d'entrée (15) est indiquée optiquement à l'utilisateur au moyen du moyen d'éclairage (16), lorsque celui-ci pénètre dans l'ouverture d'entrée (15), et **en ce que** la commande commande l'au moins un moyen d'éclairage (16) en fonction de la taille de la zone avant de vantail et/ou de la zone arrière de vantail de manière variable dans le temps et/ou en couleur, pour indiquer à un utilisateur une zone d'entrée appropriée.

11. Procédé selon la revendication 10,
**caractérisé,**
**en ce que** la zone praticable est indiquée au moyen de différents modes d'allumage et d'extinction et/ou au moyen de différentes couleurs de lumière du moyen d'éclairage (16), en particulier avec une couleur de lumière rouge et une couleur de lumière verte .

12. Procédé selon la revendication 11,
**caractérisé,**
**en ce que** le ou les moyens d'éclairage (16), qui indiquent la zone d'entrée appropriée, fonctionnent avec une lumière verte et que le ou les moyens d'éclairage (16), qui indiquent une zone d'entrée inappropriée, fonctionnent avec une lumière rouge.

13. Procédé selon l'une quelconque des revendications 10 à 12,
**caractérisé,**
**en ce que**, pour indiquer une zone d'entrée appropriée ou inappropriée, un moyen d'éclairage (16) réalisé avec une extension longitudinale fonctionne sur une première longueur avec une première couleur de lumière, en particulier rouge ou vert, et sur une seconde longueur avec une seconde couleur de lumière, en particulier rouge ou vert, dans lequel la position de la transition entre la première couleur de lumière et la seconde couleur de lumière est variable en fonction de l'endroit.

14. Procédé selon la revendication 13,
**caractérisé,**
**en ce que** le moyen d'éclairage (16) est agencé sur le pas de porte (13) ou sur le bord frontal (14) côté supérieur de la porte tournante (100) et dans lequel la position de la transition entre la première couleur de lumière et la seconde couleur de lumière du moyen d'éclairage (16) réalisé de manière longitudinale correspond à la position, au niveau de laquelle l'élément de vantail (11), lors de la rotation du tourniquet (12), passe sur le pas de porte (13) ou est déplacé le long ou en dessous du bord frontal (14).
